# FASCICULE DE BREVET EUROPEEN

(11) **EP 2 531 700 B1**
(45) Date de publication et mention de la délivrance du brevet: **25.12.2013**
(21) Numéro de dépôt: 11705644.0
(22) Date de dépôt: 21.01.2011
(51) Int. Cl.: F01D 5/30, F04D 29/32

(54) **SOUFFLANTE DE TURBOMACHINE**
GEBLÄSE FÜR EINEN TURBINENMOTOR
TURBINE ENGINE AIR BLOWER

(30) Priorité: 04.02.2010 FR 1000456
(43) Date de publication de la demande: 12.12.2012
(73) Titulaire: Snecma, 75015 Paris (FR)
(72) Inventeur: DELAPIERRE, Michaël, F-77550 Moissy Cramayel Cedex (FR); REGHEZZA, Patrick, Jean-Louis, F-77550 Moissy Cramayel Cedex (FR)
(74) Mandataire: Ramey, Daniel
(86) Numéro de dépôt international: PCT/FR2011/050116
(87) Numéro de publication internationale: WO 2011/095722

(56) Documents cités:
- EP-A1- 1 970 538
- EP-A2- 1 873 401
- FR-A1- 2 929 660

## Description

La présente invention concerne une soufflante d'une turbomachine, telle qu'un turboréacteur ou un turbopropulseur d'avion.

De façon connue, une soufflante de turbomachine comprend un disque de rotor comportant sur sa périphérie externe une pluralité de nervures longitudinales délimitant entre elles des alvéoles de montage axial et de retenue radiale de pieds d'aubes. L'extrémité aval de chaque nervure comprend une oreille radiale comportant un orifice de passage d'une vis ou d'un boulon pour la fixation du disque de soufflante sur une bride amont d'un compresseur basse pression agencé en aval de la soufflante. Le compresseur basse-pression est ainsi entraîné en rotation avec le rotor de la soufflante par un arbre de turbine.

Les flancs de chaque oreille forment des butées de retenue des aubes et limitent ainsi leur débattement angulaire. En cas de perte d'une aube, l'aube désolidarisée du disque impacte une aube adjacente laquelle bascule angulairement et vient en appui sur le flanc d'une oreille, ce qui permet un transfert de l'énergie libérée par le choc de l'aube désolidarisée sur l'aube adjacente vers l'ensemble du disque et évite ainsi des pertes d'aubes en cascade.

Quand l'avion est au sol et que la turbomachine est arrêtée, les parties tournantes de la turbomachine peuvent subir une autorotation (appelée « windmilling » en anglais). En effet, l'air entrant à l'intérieur de la turbomachine induit une rotation du rotor de la soufflante à une vitesse de l'ordre de 40 à 50 tours par minute. Cette faible vitesse de rotation ne permet pas une centrifugation suffisamment importante des aubes pour leur blocage en position dans les alvéoles. Il s'ensuit que les aubes de la soufflante peuvent basculer sur les flancs des oreilles des nervures du disque. Ces contacts répétés induisent des frottements entre les flancs des oreilles et les aubes conduisant à des usures prématurées des butées, ce qui impose des réparations plus fréquentes des butées.

A l'heure actuelle, la réparation des flancs des oreilles est réalisée par dépôt par plasma d'une couche métallique. Toutefois, les oreilles du disque ainsi réparées ont une résistance à la fatigue inférieure à celle des oreilles d'un disque neuf. De plus, ces dépôts de matière ont une résistance aux chocs limitée et peuvent se désagréger progressivement au cours du temps.

Enfin, cette opération n'est pas réalisable sous aile et nécessite un démontage et une réparation dans un atelier de maintenance, ce qui conduit à des temps d'immobilisation longs et coûteux et nécessite l'utilisation d'un outillage cher et complexe. EP 1873401 décrit un rotor comportant au niveau des pieds d'aube une butée élastique selon l'état de la technique.

L'invention a notamment pour but d'apporter une solution simple, économique et efficace à ces différents problèmes.

A cette fin, elle propose une soufflante de turbomachine comprenant un disque de rotor comportant sur sa périphérie externe des alvéoles de montage de pieds d'aubes délimités par des nervures longitudinales comportant chacune une oreille radiale pour la fixation du disque sur un rotor de compresseur en aval, les flancs des oreilles formant des butées de retenue des aubes montées sur le disque, caractérisée en ce que des cavaliers en U sont montés sur les oreilles du disque et comprennent chacun deux pattes latérales recouvrant les flancs d'une oreille radiale.

L'invention propose ainsi l'intégration de cavaliers de protection des oreilles du disque évitant une usure des flancs des oreilles par contact répétés des aubes lorsque la soufflante est mise en autorotation.

Il n'est ainsi plus nécessaire de démonter la turbomachine pour réparer les oreilles des nervures du disque de soufflante. L'intégration de ces cavaliers est simple à réaliser et peut être effectuée sur une turbomachine montée sous l'aile d'un avion, évitant un démontage et un transport dans un atelier de maintenance.

Les cavaliers peuvent être engagés axialement depuis l'amont sur les oreilles.

Dans une réalisation de l'invention, chaque cavalier comprend une paroi transverse appliquée sur une face amont radiale d'une oreille et comportant un orifice aligné avec un orifice correspondant de l'oreille pour le passage d'une vis ou d'un boulon de fixation sur le rotor de compresseur en aval.

Ainsi, chaque cavalier est serré sur une oreille radiale d'un disque au niveau de la fixation avec le rotor du compresseur en aval. L'épaisseur de la paroi transverse est suffisamment faible pour ne pas nécessiter le remplacement de la vis ou du boulon de fixation par des vis ou boulons de dimensions plus importantes.

Avantageusement, chaque patte latérale d'un cavalier comprend un pliage longitudinal en U s'emboîtant sur une butée d'un flanc de l'oreille radiale, ce qui permet d'assurer le montage axial du cavalier sur une oreille et la retenue radiale de ce cavalier sur cette oreille.

Selon une autre caractéristique de l'invention, chaque paroi transverse du cavalier comprend au moins une patte radiale dont l'extrémité libre s'étend vers l'amont le long d'une nervure du disque.

Préférentiellement, chaque cavalier comprend deux pattes radiales précitées qui sont parallèles et espacées circonférentiellement l'une de l'autre, ce qui évite une rotation du cavalier lors de son serrage sur l'oreille.

L'invention concerne également un cavalier de protection des flancs d'une oreille radiale d'une nervure périphérique d'un disque de soufflante tel que décrit précédemment, caractérisé en ce qu'il comprend deux pattes latérales sensiblement parallèles reliées par une paroi transverse comportant un orifice central, la paroi transverse de chaque cavalier étant prolongée par deux pattes coudées dont l'extrémité libre s'étend dans un sens opposé aux pattes latérales du cavalier.

L'invention sera mieux comprise et d'autres détails, avantages et caractéristiques de l'invention apparaîtront à la lecture de la description suivante faite à titre d'exemple non limitatif, en référence aux dessins annexés dans lesquels :
- la figure 1 est une vue schématique partielle en perspective d'un disque de soufflante selon la technique antérieure ;
- la figure 2 est une vue schématique partielle en coupe transversale d'une aube montée dans une alvéole d'un disque de soufflante selon la technique antérieure ;
- la figure 3 est une vue schématique depuis l'amont d'une partie d'un disque comprenant des moyens de protection des oreilles du disque selon l'invention ;
- les figures 4A et 4B sont des vues en perspectives de cavaliers de protection des oreilles radiales d'un disque d'une soufflante selon l'invention ;
- la figure 5 est une vue schématique en coupe axiale de la fixation du disque de soufflante selon l'invention à un rotor de compresseur basse pression agencé en aval.

On se réfère tout d'abord à la figure 1 qui représente de manière schématique une partie d'un disque 10 de soufflante de turbomachine comprenant à sa périphérie externe des nervures longitudinales 12 délimitant entre elles des alvéoles 14 de montage axial et de retenue radiale d'aubes 16. Chaque aube 16 comprend une pale 18, une plateforme 20 formée à la base de la pale et délimitant intérieurement la veine annulaire d'écoulement du flux d'air entrant dans la turbomachine. Une zone 22 appelée « échasse » relie la plateforme 20 et la pale 18 au pied d'aube 24.

Chaque nervure 12 du disque 10 de soufflante comprend une oreille radiale 26 formée à son extrémité aval. Ces oreilles 26 comprennent chacune un orifice axial 28 destiné à être aligné avec un orifice correspondant formé dans une bride annulaire d'un rotor de compresseur basse pression agencé en aval (voir figure 5). Des vis de fixation sont insérées dans les orifices 28 des oreilles 26 du disque 10 et dans les orifices de la bride annulaire du rotor de compresseur.

Chaque oreille radiale 26 comprend des flancs latéraux comportant chacun une butée longitudinale 30 en saillie. Chaque butée 30 formée sur le flanc d'une oreille 26 est alignée circonférentiellement avec une butée 30 d'une oreille adjacente (figure 2).

Lorsque les aubes 16 sont montées sur le disque 10 de soufflante, ceux sont les échasses 22 qui sont situées en regard des butées longitudinales 30.

En cas de perte d'aube, l'aube désolidarisée impacte une aube adjacente 16 qui bascule et dont l'échasse 22 vient en contact avec une butée 30 d'une oreille radiale 26. Ces butées 30 limitent ainsi le débattement angulaire de l'aube 16 subissant la pression de l'aube désolidarisée et permettent un transfert de l'énergie du choc vers le disque 10 de soufflante.

On a constaté dans la technique antérieure, que ces butées 30 étaient soumises à des usures relativement importantes dues essentiellement aux chocs des démarrages et des arrêts de la turbomachine et à son fonctionnement occasionnel en autorotation à l'arrêt au sol. En effet, l'air entrant dans la turbomachine induit une rotation de la soufflante qui n'est pas suffisamment importante pour réaliser une centrifugation des aubes 16 et un blocage en position stable des pieds d'aubes 24 dans les alvéoles 14. Il s'ensuit des basculements successifs des aubes 16 conduisant à des frottements entre les échasses 22 et les butées 30 d'où il résulte une usure des butées 30 des oreilles radiales 26.

Les solutions proposées dans la technique antérieure et exposées précédemment ne sont pas pérennes et nécessitent un démontage de la turbomachine pour une effectuer une réparation dans un atelier de maintenance et un équipement coûteux.

Selon l'invention, des cavaliers 32 sont montés sur les oreilles radiales 26 du disque 10 de soufflante et assurent un recouvrement des flancs des oreilles 26 pour la protection des butées 30 (figure 3).

Chaque cavalier a une forme en U et comprend une paroi transverse 34 de forme sensiblement rectangulaire reliée à deux pattes latérales parallèles 36, 38. La paroi transverse 34 comprend un orifice central 40 et est prolongée par deux pattes plates radiales 42, 44 qui sont parallèles et dont les extrémités sont courbées dans un sens opposé aux pattes latérales 36, 38, ces deux pattes radiales 42, 44 étant espacées l'une de l'autre (figures 4A et 4B).

Les pattes latérales 36, 38 d'un cavalier 32 comprennent chacune un pliage longitudinal 41 en U destiné à s'emboîter sur une butée longitudinale 30 d'une oreille 26 du disque 10.

Pour le montage d'un cavalier 32 sur une oreille 26 du disque 10 de soufflante, le cavalier 32 est positionné sur le disque 10 afin que les pattes radiales 42, 44 s'étendent le long d'une nervure 12 du disque 10 et vers l'amont du disque 10. Le cavalier 32 est ensuite translaté vers l'aval de manière à ce que les pliages en U 41 des pattes latérales 36, 38 s'emboîtent sur les butées longitudinales 30 de l'oreille radiale 26 du disque 10, la paroi transverse 34 du cavalier 32 venant s'appliquer sur la face radiale amont de l'oreille radiale 26. Une vis de fixation 46 est ensuite insérée depuis l'aval dans les orifices alignés du cavalier 32, de l'oreille 26 et de la bride annulaire 48 du rotor de compresseur basse pression. Un écrou de fixation 50 est serré sur la face amont du cavalier 32 (figure 5).

L'insertion d'un cavalier 32 n'induit aucune modification dans les dimensions des vis de fixation 46 étant donnée l'épaisseur très faible de la paroi transverse 34 qui est de l'ordre de quelques dixièmes de millimètres.

Il est souhaitable de dimensionner un cavalier 32 de manière à ce que les pattes radiales 42, 44 soient montées avec un jeu radial J par rapport à une nervure 12 du disque 10 pour compenser les tolérances dans le positionnement radial d'un orifice 28 sur une oreille radiale 26 et ainsi garantir en toutes circonstances un alignement de l'orifice 40 d'un cavalier 32 avec un orifice 28 d'une oreille radiale 26.

Ce type de cavalier de protection 32 des flancs des oreilles peut être utilisé aussi bien sur un disque 10 de soufflante neuf que sur un disque en cours d'utilisation. Dans ce dernier cas, si les butées 30 présentent une usure, il est nécessaire d'effectuer un blanchiment par toilage de la surface des butées 30 de manière à avoir une surface lisse au contact du cavalier 32. Cette opération consiste donc à enlever entre 0,2 et 0,5 millimètre de matière aux flancs d'une oreille usée.

L'intégration des cavaliers 32 sur les oreilles 26 d'un disque 10 de soufflante peut être réalisée lorsque la turbomachine est en place sous l'aile de l'avion, ce qui permet de réduire les temps d'immobilisation et ne nécessite pas d'équipements compliqués puisque chaque cavalier 32 est solidarisé à l'aide d'un élément de fixation préexistant.

Les cavaliers 32 peuvent être réalisés dans un matériau métallique tel que de l'INCONEL et les aubes 16 peuvent être en titane. De cette manière les cavaliers 32 s'usent moins vite que les aubes 16.

Les cavaliers 32 peuvent être réalisés par des opérations de pliage et de découpe successives d'une tôle ou bien par usinage d'un bloc de matière.

## Revendications

1. Soufflante de turbomachine comprenant un disque (10) de rotor comportant sur sa périphérie externe des alvéoles (14) de montage de pieds d'aubes (24) délimités par des nervures longitudinales (12) comportant chacune une oreille radiale (26) pour la fixation du disque (10) sur un rotor de compresseur en aval, les flancs des oreilles (26) formant des butées de retenue des aubes (16) montées sur le disque (10), **caractérisée en ce que** des cavaliers en U (26) sont montés sur les oreilles du disque et comprennent chacun deux pattes latérales (36, 38) recouvrant les flancs d'une oreille radiale.

2. Soufflante selon la revendication 1, **caractérisée en ce que** les cavaliers (32) sont engagés axialement depuis l'amont sur les oreilles (26).

3. Soufflante selon la revendication 1 ou 2, **caractérisée en ce que** chaque cavalier (32) comprend une paroi transverse (34) appliquée sur une face amont radiale d'une oreille (26) et comportant un orifice (40) aligné avec un orifice (28) correspondant de l'oreille (32) pour le passage d'une vis ou d'un boulon de fixation sur le rotor de compresseur en aval.

4. Soufflante selon la revendication 3, **caractérisée en ce que** chaque patte latérale (36, 38) comprend un pliage longitudinal (41) s'emboîtant sur une butée (30) d'un flanc de l'oreille radiale (26).

5. Soufflante selon la revendication 3 ou 4, **caractérisée en ce que** la paroi transverse (34) du cavalier (32) comprend au moins une patte radiale (42, 44) dont l'extrémité s'étend vers l'amont le long d'une nervure (12) du disque (10).

6. Soufflante selon la revendication 5, **caractérisée en ce que** chaque cavalier comprend deux pattes radiales (42, 44) précitées parallèles et espacées circonférentiellement l'une de l'autre.

7. Cavalier (32) destiné à la protection des flancs d'une oreille radiale (26) d'une nervure périphérique (12) d'un disque (10) de soufflante selon l'une des revendications 1 à 6, **caractérisé en ce qu'**il comprend deux pattes latérales (36, 38) sensiblement parallèles reliées par une paroi transverse (34) comportant un orifice central (40) et prolongée par deux pattes coudées (42, 44) dont l'extrémité libre s'étend dans un sens opposé aux pattes latérales (36, 38) du cavalier (32).

## Patentansprüche

1. Fan eines Turbotriebwerks mit einer Rotorscheibe (10), die an ihrem Außenumfang Ausnehmungen (14) zum Anbringen von Schaufelfüßen (24) aufweist, die von Längsrippen (12) begrenzt werden, enthaltend jeweils einen radial verlaufenden Lappen (26) zur Befestigung der Scheibe (10) an einen stromabwärtigen Verdichterrotor, wobei die Flanken der Lappen (26) Anschläge zum Halten der Schaufeln (16) bilden, die an die Scheibe (10) montiert sind, **dadurch gekennzeichnet, dass** U-förmige Klemmen (26) an die Lappen der Scheibe montiert sind und jeweils zwei seitliche Laschen (36, 38) aufweisen, welche die Flanken eines radial verlaufenden Lappens überdecken.

2. Fan nach Anspruch 1, **dadurch gekennzeichnet, dass** die Klemmen (32) axial von stromaufwärts an die Lappen (26) angreifen.

3. Fan nach Anspruch 1 oder 2, **dadurch gekennzeichnet, dass** jede Klemme (32) eine quer verlaufende Wand (34) aufweist, die an einer stromaufwärtigen, radialen Seite eines Lappens (26) anliegt und eine Öffnung (40) aufweist, die für den Durchtritt einer Schraube oder eines Befestigungsbolzens am stromabwärtigen Verdichterrotor mit einer entsprechenden Öffnung (28) des Lappens (32) fluchtet.

4. Fan nach Anspruch 3, **dadurch gekennzeichnet, dass** jede seitliche Lasche (36, 38) eine Längskröpfung (41) aufweist, die an einen Anschlag (30) einer Flanke des radial verlaufenden Lappens (26) aufgesteckt ist.

5. Fan nach Anspruch 3 oder 4, **dadurch gekennzeichnet, dass** die quer verlaufende Wand (34) der Klemme (32) zumindest eine radial verlaufende Lasche (42, 44) aufweist, deren Ende sich entlang einer Rippe (12) der Scheibe (10) stromaufwärts erstreckt.

6. Fan nach Anspruch 5, **dadurch gekennzeichnet, dass** jede Klemme zwei vorgenannte, radial verlaufende Laschen (42, 44) aufweist, die sich parallel erstrecken und umfänglich voneinander beabstandet sind.

7. Klemme (32), die zum Schutz der Flanken eines radial verlaufenden Lappens (26) einer Umfangsrippe (12) einer Scheibe (10) eines Fans nach einem der Ansprüche 1 bis 6 bestimmt ist, **dadurch gekennzeichnet, dass** sie zwei seitliche Laschen (36, 38) aufweist, die im wesentlichen parallel verlaufenden und über eine quer verlaufende Wand (34) verbunden sind, die eine mittlere Öffnung (40) aufweist und von zwei umgebogenen Laschen (42, 44) fortgesetzt wird, von denen das freie Ende sich in einer den seitlichen Laschen (36, 38) der Klemme (32) entgegengesetzten Richtung erstreckt.

## Claims

1. Turbine engine fan comprising a rotor disc (10) having on its external periphery slots (14) for mounting blade roots (24) delimited by longitudinal ribs (12) each comprising a radial lug (26) for fixing the disc (10) on a compressor rotor downstream, the flanks of the lugs (26) forming stops for holding the blades (16) mounted on the disc (10), **characterised in that** U-shaped clips (26) are mounted on the disc lugs and each comprise two lateral tabs (36, 38) covering the flanks of a radial lug.

2. A fan according to claim 1, **characterised in that** clips (32) are engaged axially from the upstream side on the lugs (26).

3. A fan according to claim 1 or 2, **characterised in that** each clip (32) comprises a transverse wall (34) applied to a radial upstream face of a lug (26) and comprising an orifice (40) aligned with a corresponding orifice (28) in the lug (32) for passage of a screw or bolt for fixing on the compressor rotor downstream.

4. A fan according to claim 3, **characterised in that** each lateral tab (36, 38) comprises a longitudinal fold (41) fitting on a stop (30) of a flank of the radial lug (26).

5. A fan according to claim 3 or 4, **characterised in that** the transverse wall (34) of the clip (32) comprises at least one radial tab (42, 44), the end of which extends towards the upstream side along a rib (12) of the disc (10).

6. A fan according to claim 5, **characterised in that** each clip comprises two aforementioned radial tabs (42, 44) parallel and spaced apart circumferentially from each other.

7. A clip (32) intended for protecting the flanks of a radial lug (26) of a peripheral rib (12) of a fan disc (10) according to one of claims 1 to 6, **characterised in that** it comprises two substantially parallel lateral tabs (36, 38) connected by a transverse wall (34) comprising a central orifice (40), the transverse wall being extended by two angled tabs (42, 44) the free ends of which extend in a direction opposite to the lateral tabs (36, 38) of the clip (32).
